# EUROPÄISCHE PATENTSCHRIFT

(11) **EP 3 068 254 B1**
(45) Veröffentlichungstag und Bekanntmachung des Hinweises auf die Patenterteilung: **23.05.2018**
(21) Anmeldenummer: 14809746.2
(22) Anmeldetag: 27.10.2014
(51) Int. Cl.: A44C 17/00, A44C 17/04, A44C 17/02

(54) **SCHMUCKSTEIN MIT STERNFÖRMIGEM ERSCHEINUNGSBILD**
GEM HAVING A STELLAR APPEARANCE
PIERRE PRÉCIEUSE AYANT L'APPARENCE D'UNE ÉTOILE

(30) Priorität: 15.11.2013 AT 8882013
(43) Veröffentlichungstag der Anmeldung: 21.09.2016
(73) Patentinhaber: D. Swarovski KG, 6112 Wattens (AT)
(72) Erfinder: LOINGER, Christian, A-6233 Kramsach (AT)
(74) Vertreter: Moore, Michael Richard
(86) Internationale Anmeldenummer: PCT/AT2014/000192
(87) Internationale Veröffentlichungsnummer: WO 2015/070266

(56) Entgegenhaltungen:
- EP-A1- 2 505 096
- CN-A- 1 507 993
- JP-A- 2008 054 838
- JP-U- 3 138 424
- US-A- 5 072 549
- "IDC-RULES FOR GRADING POLISHED DIAMONDS The International Diamond Council", , 1. Januar 2010 (2010-01-01), Seiten 1-48, XP055173317, Gefunden im Internet: URL:http://www.internationaldiamondcouncil .org/sites/default/files/IDC%20Rules%20Eng lish%20Authorized%20(July%202010).pdf [gefunden am 2015-03-03]

## Beschreibung

Die vorliegende Erfindung betrifft einen Schmuckstein mit sternförmigem Erscheinungsbild mit den Merkmalen des Oberbegriffs des Anspruchs 1 und eine Anordnung mit einem solchen Schmuckstein. In der US 5,072,549 wird ein Schmuckstein mit sternförmigen Erscheinungsbild beschrieben. Aus dem Stand der Technik sind zu Sternform geschliffene Schmucksteine bekannt.
Dazu müssen aus einer beispielsweise 5-eckigen Grundform eines Steines die Materialbereiche zwischen den Strahlen des Sternes entfernt werden.
Es bedarf also aufwendiger Schleiftechnik, um die häufig sehr kleinen Schmucksteine zur Sternform zu schleifen.
Weiters sind Schmucksteine mit so genanntem Chatonschliff bekannt. Ein solcher Schmuckstein ist beispielsweise in der EP 2 505 096 A1 beschrieben.
Ein Schmuckstein mit einem Chatonschliff weist eine Krone, auch Oberteil genannt, mit einer definierten Anzahl an seitlichen Facetten (Kronenfacetten) und einer ebenen Tafel, sowie ein Pavillon, auch Unterteil genannt, mit einer definierten Anzahl an Facetten (Pavillonfacetten), auf. Das der Tafel gegenüber liegende Ende des Schmucksteins kann als Spitze oder als abgerundete Spitze in Form einer so genannten Kalette ausgebildet sein.
Zwischen Ober- und Unterteil kann eine so genannte Rondiste (Umfangsrand) angeordnet sein. Der Schmuckstein kann symmetrisch oder asymmetrisch geschliffen sein.
Eine weitere, für die gegenständliche Erfindung bedeutende Größe ist die Lichtausbeute ("Light Return"). Die Lichtausbeute ("Light Return") ist ein Maß dafür, wie viel Licht, das aus einem vordefinierten, relativ breiten Raumwinkelbereich auf den Schmuckstein auftrifft, in einem relativ engen (Öffnungswinkel 3°) gerichteten Raumwinkelbereich auf den Betrachter im Wesentlichen entlang der Symmetrieachse des Steines zurückfällt.
Die Lichtausbeute beruht auf zahllosen inneren Lichtreflexionen. Diese Lichtreflexionen werden an den einzelnen Facetten hervorgerufen, die in speziellen, den jeweiligen Schliff charakterisierenden Winkelverhältnissen zueinander stehen.
Zur Berechnung der Lichtausbeute sei auf die EP 2 505 096 A1 verwiesen. Der Schmuckstein gemäß der EP 2 505 096 A1 weist eine besonders hohe Lichtausbeute auf.

Als Kontrast zwischen heller und dunkler erscheinenden Bereichen des Schmucksteines wird das Verhältnis der Lichtausbeute in den helleren Bereichen abzüglich der Lichtausbeute in den dunkleren Bereichen, gebrochen durch die Lichtausbeute in den helleren Bereichen verstanden. Multipliziert man diesen Wert mit 100, so erhält man den Kontrast in Prozent.

Als Formel ausgedrückt, gilt zur Berechnung des Kontrasts: $Kontrast = \left(Lichtausbeute in den helleren Bereichen minus Lichtausbeute in den dunkleren Bereichen\right) / Lichtausbeute in den helleren Bereichen.$

Bei Schmucksteinen nach Stand der Technik wird eine gleichmäßige Lichtausbeute ("Light Return") über die gesamte Steinfläche angestrebt. Schmucksteine nach Stand der Technik weisen daher kein sternförmiges Erscheinungsbild auf.

Es ist Aufgabe der vorliegenden Erfindung einen Schmuckstein mit sternförmigem Erscheinungsbild wirtschaftlicher als durch Erzeugen einer sternförmigen Außenkontur herzustellen.

Diese Aufgabe wird durch einen Schmuckstein mit den Merkmalen des Anspruchs 1 und eine Anordnung mit den Merkmalen des Anspruchs 7 gelöst.

Dadurch, dass der Schmuckstein eine Krone mit einer Vielzahl von Kronenfacetten aufweist, und eine erste Gruppe von sich zu einer Rondiste hin verjüngenden Kronenfacetten einen Winkel α von 22,5° ± 3°, vorzugsweise 22,5° ± 2° zur Rondistenebene aufweist und eine zweite Gruppe von Kronenfacetten, die mit ihrer Breitseite an die Rondiste angrenzen, einen Winkel β von 34° ± 3°, vorzugsweise 34° ± 2° zur Rondistenebene aufweist, ergibt sich allein durch den so erreichten Verlauf der Lichtintensität ein sternförmiges Erscheinungsbild des Schmucksteins, ohne die beim Stand der Technik erforderliche Entfernung von Material.

Vorteilhafte Ausführungsformen der Erfindung sind in den abhängigen Ansprüchen definiert.

Häufig weisen Schmucksteine einen unterhalb der Krone angeordneten Pavillon auf. Es hat sich heraus gestellt, dass der oben beschriebene Effekt bei solchen Steinen noch verstärkt werden kann, wenn auch für die Pavillonfacetten spezielle Winkel gewählt werden. Besonders vorteilhaft hat sich dabei heraus gestellt, wenn vorgesehen ist, dass der Schmuckstein einen Pavillon mit einer Vielzahl von Pavillonfacetten aufweist, wobei eine erste Gruppe von sich zu einer Rondiste hin verjüngenden Facetten Pavillonfacetten einen Winkel von 43,5° ± 3°, vorzugweise 43,5° ± 2° zur Rondistenebene aufweist und eine zweite Gruppe von Pavillonfacetten, die mit ihrer Breitseite an die Rondiste angrenzen, einen Winkel von 50° ± 3°, vorzugweise 50° ± 2° zur Rondistenebene aufweist.

Grundsätzlich ist vorgesehen, dass sämtliche Pavillon- bzw. Kronenfacetten der jeweils einen oder anderen Gruppe von sich zur Rondiste verjüngenden bzw. an der Rondiste eine Breitseite aufweisenden Facetten mit oben genannten Winkellagen angehören, es ist jedoch auch vorstellbar, dass es noch zusätzliche Facetten anderer Winkellagen gibt, solange dies das gewünschte Erscheinungsbild nicht wesentlich beeinträchtigt.

In einer weiteren bevorzugten Ausführungsform kann vorgesehen sein, dass der Schmuckstein in der Draufsicht einen fünfeckigen Umriss aufweist.

Bevorzugt kann weiters vorgesehen sein, dass der Schmuckstein aus einem für das sichtbare Spektrum des Lichtes transparenten Material besteht und einen Brechungsindex von 2,0 bis 2,4 aufweist.

Besonders bevorzugt kann vorgesehen sein, dass der Schmuckstein aus kubischem Zirkonoxid ("cubic zirconia") besteht.

In einer weiteren bevorzugten Ausführungsform kann vorgesehen sein, dass der Kontrast der Lichtausbeute zwischen der ersten Gruppe von sich zur Rondiste hin verjüngenden Facetten und der zweiten Gruppe von sich zur Mitte hin verjüngenden Facetten, ermittelt jeweils an einer radial von der Längsachse des Schmucksteines nach außen gemessenen Position von zwei Drittel des Radius eines den Umriss des Schmucksteins umgebenden Umkreises in der jeweiligen Winkelhalbierenden der jeweiligen Facette mindestens 50% beträgt.

Ist eine Fassung für den Schmuckstein vorgesehen, so ist bevorzugt vorgesehen, dass die Krappen der Fassung, welche der Fixierung des Schmucksteins dienen, im Bereich jener Gruppe von Facetten angeordnet sind, welche mit ihrer Breitseite an die Rondiste angrenzen. Durch die erfindungsgemäße Ausgestaltung der Facetten erscheint der Schmuckstein im Bereich jener Facetten dunkler, mit ihrer Breitseite an die Rondiste angrenzen. Durch die Abdeckung der dunkler erscheinenden Bereiche des Schmucksteins wird der sternförmige Eindruck noch verstärkt.

Weitere Vorteile der Erfindung ergeben sich anhand der Figuren und der dazu gehörigen Figurenbeschreibung. Dabei zeigen:
- Fig.1a bis 1g: Ansichten eines Ausführungsbeispieles der Erfindung aus verschiedenen Blickrichtungen,
- Fig. 2a bis 2b: Ansichten einer Anordnung des Schmucksteines nach Fig. 1 mit einer Fassung
- Fig. 3: eine schematische Darstellung zur Definition der Lage der Facettenwinkel
- Fig. 4: ein Diagramm zur Darstellung der Lichtausbeute ("Light Return") für einen geraden Schnitt durch den Schmuckstein nach Fig. 5
- Fig. 5: eine Darstellung zur Veranschaulichung der Lage der Messlinie für das Diagramm der Lichtausbeute ("Light Return") in Fig. 4
- Fig. 6: ein Diagramm zur Darstellung der Lichtausbeute ("Light Return") für einen Schnitt durch den Schmuckstein entlang eines Kreises nach Fig. 7
- Fig. 7: eine Darstellung zur Veranschaulichung der Lage der Messlinie für das Diagramm der Lichtausbeute ("Light Return") in Fig. 6
- Fig. 8: eine Darstellung zur Veranschaulichung der aus dem Schmuckstein austretenden Lichtstrahlen für das Diagramm der Lichtausbeute ("Light Return")
- Fig. 9a: eine fotographische Darstellung des Erscheinungsbildes eines erfindungsgemäßen Schmucksteines und
- Fig. 9b: eine fotographische Darstellung des Erscheinungsbildes eines Schmucksteines nach Stand der Technik.

Fig. 1a zeigt ein Ausführungsbeispiel eines erfindungsgemäßen Schmucksteins 1 in einer Seitenansicht. Zu erkennen sind die Krone 2, auch Oberteil genannt, der Pavillon 3, auch Unterteil genannt, die Rondiste 4 die Tafel 5. Die Rondiste ist jener Bereich zwischen Krone und Pavillon, an der der Stein seine größte Querschnittsausdehnung aufweist. Schematisch ist die Rondistenebene E dargestellt, das ist jene Ebene, deren Normalenvektor parallel zur Längsachse L des Steines liegt und in welcher der Schmuckstein seine größte Querschnittsausdehnung aufweist.

Fig. 1b zeigt einen erfindungsgemäßen Schmuckstein 1 in einer weiteren Seitenansicht.

Fig. 1c zeigt einen erfindungsgemäßen Schmuckstein 1 in Draufsicht auf die Krone 2. Dabei erkennbar sind zwei Arten von Kronenfacetten 6, 7. Dabei grenzen fünf Kronenfacetten 6 mit ihrer Spitze an die Rondiste an. Weitere fünf Kronenfacetten 7 grenzen mit einer Breitseite an die Rondiste 4.

Fig. 1d zeigt einen erfindungsgemäßen Schmuckstein 1 in einer weiteren Seitenansicht.

Fig. 1e zeigt einen erfindungsgemäßen Schmuckstein 1 in Draufsicht auf den Pavillon 3. Der Pavillon 3 weist zwei Arten von Pavillonfacetten 8, 9 auf. Dabei grenzen die Pavillonfacetten der Gruppe 8 mit ihrer Spitze an die Rondiste an. Weitere Pavillonfacetten der Gruppe 9 grenzen mit einer Breitseite an die Rondiste 4. Der Übersichtlichkeit halber wurde darauf verzichtet, sämtliche Facetten mit Bezugszeichen zu versehen.

Fig. 1f zeigt einen erfindungsgemäßen Schmuckstein 1 in einer perspektivischen Ansicht auf die Krone 2.

Fig. 1g zeigt einen erfindungsgemäßen Schmuckstein 1 in einer weiteren Seitenansicht.

Fig. 2a zeigt eine Anordnung eines erfindungsgemäßen Schmucksteins 1 und einer Fassung 10 und Krappe 11 im Querschnitt.

Die Fig. 2b zeigt eine Anordnung eines erfindungsgemäßen Schmucksteins 1 und einer Fassung 10 in der Draufsicht. Die Fassung ist so gestaltet, dass die Krappen 11 die jeweils dunkleren Bereiche des Schmucksteines 1 abdecken und so den Eindruck eines Sternes unterstreichen. Der Übersichtlichkeit halber sind nur 2 der Krappen mit Bezugszeichen versehen.

Fig. 3 zeigt eine schematische Darstellung eines erfindungsgemäßen Schmucksteins 1 zur Definition der Winkellage der Facetten zur Rondistenebene E. Der Winkel einer Facette zur Rondistenebene wird also zwischen der projizierend erscheinenden Facette und der Rondistenebene gemessen. Die in der Figur vorliegenden Winkel müssen nicht den erfindungsgemäßen Werten entsprechen.

Fig. 4 zeigt den Verlauf der Lichtausbeute ("Light Return") entlang eines gedachten Schnittes AB durch einen Schmuckstein, welcher zum Vergleich als konventioneller Schmuckstein bzw. als erfindungsgemäßer Schmuckstein 1 ausgeführt ist. Dabei zeigt die ausgezogene Kurve den Verlauf der Lichtausbeute für einen konventionell geschliffenen Schmuckstein, während die gestrichelte Kurve den Verlauf der Lichtausbeute eines erfindungsgemäßen Schmucksteins 1 wiedergibt. Es wird deutlich, dass beim erfindungsgemäßen Schmuckstein 1 der Betrag der Lichtausbeute in den Randbereichen wesentlich kleiner ist als bei einem konventionell geschliffenen Schmuckstein. Mit anderen Worten ist beim erfindungsgemäßen Schmuckstein der Kontrast zwischen der Lichtausbeute im Bereich eines der Strahlen des Sterns und im Bereich zwischen zweier Strahlen des Sterns größer als beim Stand der Technik. Dadurch entsteht beim erfindungsgemäßen Schmuckstein 1 der optische Eindruck eines Sterns.

Fig. 5 zeigt die Lage L' der Messlinie A-B für das Diagramm der Lichtausbeute ("Light Return") in Fig. 4. Die Messlinie liegt etwa bei der Hälfte der Höhe des Dreiecks CDE, wobei die Höhe zwischen C und der Basis DE gemeint ist.

Fig. 6 zeigt den Verlauf der Lichtausbeute ("Light Return") entlang eines gedachten Schnittes E-F entlang eines Kreises durch einen Schmuckstein, welcher zum Vergleich als konventioneller Schmuckstein bzw. als erfindungsgemäßer Schmuckstein 1 ausgeführt ist. Dabei zeigt die ausgezogene Kurve den Verlauf der Lichtausbeute für einen konventionell geschliffenen Schmuckstein, während die gestrichelte Kurve den Verlauf der Lichtausbeute eines erfindungsgemäßen Schmucksteins 1 wiedergibt. Es wird deutlich, dass beim erfindungsgemäßen Schmuckstein 1 der Betrag der Lichtausbeute in den Bereichen der sich zur Mitte hin verjüngenden Facetten wesentlich geringer ist als in den Bereichen der sich zur Rondiste 4 verjüngenden Facetten. Beim erfindungsgemäßen Schmuckstein 1 variiert die Lichtausbeute azimutal periodisch, wodurch der optische Eindruck eines Sterns entsteht.
Bei einem Schmuckstein nach Stand der Technik hingegen zeigt die Lichtausbeute entlang des gedachten Schnittes E-F keine ausgeprägten periodischen Änderungen, sodass beim Schmuckstein nach Stand der Technik kein solcher Eindruck entsteht.

Fig. 7 zeigt die Lage L" der Messlinie E-F entlang eines Kreises für das Diagramm der Lichtausbeute ("Light Return") in Fig. 6.
Die Messlinie E-F liegt auf einem bezüglich der Mittelachse zentrierten Kreis auf einer von innen nach außen gemessenen Position von etwa zwei Drittel des Radius eines den Umriss des Schmucksteins (1) umgebenden Umkreises.

Fig. 8 ist eine Darstellung zur Veranschaulichung der aus einem Schmuckstein austretenden Lichtstrahlen für das Diagramm der Lichtausbeute ("Light Return") in Figuren 4 und 6.

Fig. 9a zeigt eine fotographische Darstellung eines erfindungsgemäßen Schmucksteines 1. Deutlich sind die dunkleren Bereiche zwischen den Symmetrieachsen zu erkennen. Dadurch entsteht beim erfindungsgemäßen Schmuckstein 1 der optische Eindruck eines Sternes.

Fig. 9b zeigt eine fotographische Darstellung einen Schmuckstein nach Stand der Technik, bei dem kein optischer Eindruck eines Sternes entsteht.

Der Vollständigkeit halber sei angemerkt, dass bei Winkelangaben ein Vollwinkel 360° entspricht.

## Patentansprüche

1. Schmuckstein mit einem sternförmigen Erscheinungsbild, wobei der Schmuckstein (1) eine Krone (2) mit einer Vielzahl von Kronenfacetten aufweist, **dadurch gekennzeichnet, dass** eine erste Gruppe (6) von sich zu einer Rondiste (4) hin verjüngenden Kronenfacetten einen Winkel (α) von 22,5° ± 3°, vorzugsweise 22,5° ± 2° zur Rondistenebene (E) aufweist und eine zweite Gruppe (7) von Kronenfacetten, die mit ihrer Breitseite an die Rondiste (4) angrenzen, einen Winkel (β) von 34° ± 3°, vorzugsweise 34° ± 2° zur Rondistenebene (E) aufweist.

2. Schmuckstein nach Anspruch 1, **dadurch gekennzeichnet, dass** der Schmuckstein (1) einen Pavillon (3) mit einer Vielzahl von Pavillonfacetten aufweist, wobei eine erste Gruppe (8) von sich zu einer Rondiste (4) hin verjüngenden Pavillonfacetten einen Winkel (γ) von 43,5° ± 3°, vorzugweise 43,5° ± 2° zur Rondistenebene (E) aufweist und eine zweite Gruppe (9) von Pavillonfacetten, die mit einer Breitseite an die Rondiste angrenzen, einen Winkel (δ) von 50° ± 3°, vorzugweise 50° ± 2° zur Rondistenebene (E) aufweist.

3. Schmuckstein nach wenigstens einem der vorhergegangenen Ansprüche, **dadurch gekennzeichnet, dass** der Schmuckstein (1) in der Draufsicht einen fünfeckigen Umriss aufweist.

4. Schmuckstein nach wenigstens einem der vorhergegangenen Ansprüche, **dadurch gekennzeichnet, dass** der Schmuckstein (1) aus einem für das sichtbare Spektrum des Lichtes transparenten Material besteht und einen Brechungsindex von 2,0 bis 2,4 aufweist.

5. Schmuckstein nach wenigstens einem der vorhergegangenen Ansprüche, **dadurch gekennzeichnet, dass** der Schmuckstein (1) aus kubischem Zirkonoxid ("cubic zirconia") besteht.

6. Schmuckstein nach wenigstens einem der vorhergegangenen Ansprüche, **dadurch gekennzeichnet, dass** der Kontrast der Lichtausbeute zwischen der ersten Gruppe (6) von sich zur Rondiste (4) hin verjüngenden Facetten und der zweiten Gruppe (7) von sich zur Mitte hin verjüngenden Facetten, ermittelt jeweils an einer radial von der Längsachse des Schmucksteines (1) nach außen gemessenen Position von zwei Drittel des Radius eines den Umriss des Schmucksteins (1) umgebenden Umkreises in der jeweiligen Winkelhalbierenden der jeweiligen Facette mindestens 50%, vorzugsweise min-destens 70%, besonders bevorzugt mindestens 80% beträgt.

7. Anordnung mit:
- einem Schmuckstein nach wenigstens einem der vorhergegangenen Ansprüche,
- einer Fassung, wobei Krappen der Fassung den Rand des Schmucksteines übergreifen,
**dadurch gekennzeichnet, dass** die Krappen (11) so geformt und vorzugsweise im Bereich der zweiten Gruppe (7) von Kronenfacetten angeordnet sind, dass die sichtbare Fläche des Schmucksteines (1) von einer alternierend konvexen und konkaven Randlinie begrenzt wird.

8. Anordnung nach Anspruch 7,
**dadurch gekennzeichnet, dass** die sichtbare Fläche des Schmucksteines (1) die Fläche eines fünfstrahligen Sternes bildet.

## Claims

1. Gemstone having a star-like appearance, the gemstone (1) comprising a crown (2) having a plurality of crown facets, **characterised in that** a first group (6) of crown facets that taper towards a girdle (4) is at an angle (α) of 22.5° ± 3°, preferably 22.5° ± 2°, to the girdle plane (E), and a second group (7) of crown facets, the broad sides of which adjoin the girdle (4), is at an angle (β) of 34° ± 3°, preferably 34° ± 2°, to the girdle plane (E).

2. Gemstone according to claim 1, **characterised in that** the gemstone (1) comprises a pavilion (3) having a plurality of pavilion facets, a first group (8) of pavilion facets that taper towards a girdle (4) being at an angle (γ) of 43.5° ± 3°, preferably 43.5° ± 2°, to the girdle plane (E), and a second group (9) of pavilion facets, the broad sides of which adjoin the girdle, being at an angle (δ) of 50° ± 3°, preferably 50° ± 2°, to the girdle plane (E).

3. Gemstone according to at least one of the preceding claims, **characterised in that** the gemstone (1) has a pentagonal outline when viewed from above.

4. Gemstone according to at least one of the preceding claims, **characterised in that** the gemstone (1) is composed of a material that is transparent to the visible spectrum of light and has a refractive index of from 2.0 to 2.4.

5. Gemstone according to at least one of the preceding claims, **characterised in that** the gemstone (1) is made of cubic zirconia.

6. Gemstone according to at least one of the preceding claims, **characterised in that** the contrast between the light return of the first group (6) of facets tapering towards the girdle (4) and the light return of the second group (7) of facets tapering towards the centre, determined in each case at a position measured radially outwards from the longitudinal axis of the gemstone (1) at two-thirds of the radius of a circumcircle around the outline of the gemstone (1) in the relevant bisector of the relevant facet, is at least 50%, preferably at least 70%, particularly preferably at least 80%.

7. Arrangement comprising:
- a gemstone according to at least one of the preceding claims,
- a setting, prongs of the setting engaging over the edge of the gemstone,
**characterised in that** the prongs (11) are shaped and arranged preferably in the region of the second group (7) of crown facets such that the visible surface of the gemstone (1) is delimited by an alternatingly convex and concave boundary line.

8. Arrangement according to claim 7,
**characterised in that** the visible surface of the gemstone (1) forms the surface of a five-pointed star.

## Revendications

1. Pierre précieuse ayant l'apparence d'une étoile, ladite pierre précieuse (1) présentant une couronne (2) comportant une pluralité de facettes de couronne, **caractérisée en ce qu'**un premier groupe (6) de facettes de couronne se rétrécissant en direction d'un rondiste (4) présente un angle (α) de 22,5° ± 3°, de préférence 22,5° ± 2° par rapport au niveau du rondiste (E) et un second groupe (7) de facettes de couronne jouxtant le rondiste (4) avec leur bordée présente un angle (β) de 34° ± 3°, de préférence 34° ± 2° par rapport au niveau du rondiste (E).

2. Pierre précieuse selon la revendication 1, **caractérisée en ce que** la pierre précieuse (1) présente un pavillon (3) comportant une pluralité de facettes de pavillon, dans laquelle un premier groupe (8) de de facettes de pavillon se rétrécissant en direction d'un rondiste (4) présente un angle (γ) de 43,5° ± 3°, de préférence 43,5° ± 2° par rapport au niveau du rondiste (E) et un second groupe (9) de facettes de pavillon jouxtant le rondiste avec une bordée présente un angle (δ) de 50° ± 3°, de préférence 50° ± 2° par rapport au niveau du rondiste (E).

3. Pierre précieuse selon au moins une des revendications précédentes, **caractérisée en ce que** la pierre précieuse (1) présente une silhouette pentagonale en vue de dessus.

4. Pierre précieuse selon au moins une des revendications précédentes, **caractérisée en ce que** la pierre précieuse (1) est constituée d'une matière transparente pour le spectre visible de la lumière et présente un indice de réfraction de 2,0 à 2,4.

5. Pierre précieuse selon au moins une des revendications précédentes, **caractérisée en ce que** la pierre précieuse (1) est constituée de zircone cubique (« cubic zirconia »).

6. Pierre précieuse selon au moins une des revendications précédentes, **caractérisée en ce que** le contraste de l'efficacité lumineuse de rayonnement entre le premier groupe (6) de facettes se rétrécissant en direction du rondiste (4) et le second groupe (7) de facettes se rétrécissant en direction du milieu, déterminé respectivement sur une position, mesurée vers l'extérieur radialement par rapport à l'axe longitudinal de la pierre précieuse (1), de deux tiers du rayon d'un pourtour entourant la silhouette de la pierre précieuse (1) dans la bissectrice respective de la facette respective, vaut au moins 50 %, de préférence au moins 70 %, de manière particulièrement préférée au moins 80 %.

7. Disposition comportant :
- une pierre précieuse selon au moins une des revendications précédentes,
- une sertissure, dont des griffes de sertissure débordent sur la périphérie de la pierre précieuse,
**caractérisée en ce que** les griffes (11) sont disposées ainsi formées et de préférence au niveau du second groupe (7) de facettes de couronne, **en ce que** la surface visible de la pierre précieuse (1) soit délimitée par un contour alternativement convexe et concave.

8. Disposition selon la revendication 7,
**caractérisée en ce que** la surface visible de la pierre précieuse (1) forme la surface d'une étoile à cinq branches.
